# EUROPÄISCHE PATENTSCHRIFT

(11) **EP 2 315 499 B1**
(45) Veröffentlichungstag und Bekanntmachung des Hinweises auf die Patenterteilung: **29.05.2013**
(21) Anmeldenummer: 10450158.0
(22) Anmeldetag: 21.10.2010
(51) Int. Cl.: H05B 33/08

(54) **LED-Stromversorgung**
LED power supply
Circuit d'alimentation pour LED

(30) Priorität: 22.10.2009 AT 16582009
(43) Veröffentlichungstag der Anmeldung: 27.04.2011
(73) Patentinhaber: Lunatone Industrielle Elektronik GmbH, 1220 Wien (AT)
(72) Erfinder: Mair, Alexander, 2285 Breitstetten (AT)
(74) Vertreter: Patentanwaltskanzlei Matschnig & Forsthuber OG

(56) Entgegenhaltungen:
- WO-A1-2008/144894
- US-A- 5 475 579
- US-A- 5 914 865
- US-A- 6 104 622

## Beschreibung

Die Erfindung bezieht sich auf eine LED-Stromversorgung, mit einem Sperrwandler, der einen Übertrager mit einer Primärwicklung sowie einer Sekundärwicklung aufweist, wobei die Primärwicklung in Serie mit einem als Leistungstransistor ausgebildeten gesteuerten Schalter an einer Eingangsgleichspannung liegt und der Sekundärwicklung ein Diodengleichrichter sowie ein Ladekondensator nachgeschaltet sind, sowie mit einer Ansteuerschaltung für den gesteuerten Schalter, welche von einer aus der Eingangsgleichspannung abgeleiteten Hilfsspannung versorgt ist und einen Taktoszillator sowie eine Treiberstufe aufweist und dazu eingerichtet ist, den gesteuerten Schalter zumindest annähernd im Spannungsminimum der parasitären Schwingungen der Drain-Source Spannung einzuschalten, und mit einer Regelung des Sekundärstroms durch eine LED-Anordnung mit mindestens einer LED, wobei das Ausgangssignal eines Stromsensors der Sekundärseite sowie ein Referenzsignal den Eingängen des Regelverstärkers zugeführt sind, dessen Ausgang der Ansteuerschaltung zugeführt ist

Stromversorgungen zur Speisung von Leuchtdioden (LEDs), wie diese z. B. für Notbeleuchtungseinrichtungen bzw. auch für allgemeine Beleuchtungsaufgaben finden zunehmend Anwendung und sind meist als leistungselektronische Konverter (Schaltnetzteil) ausgebildet, welche die Gleich- oder Wechsel-Eingangs-/Netzspannung an die Last-Charakteristik der LEDs anpassen, wobei aus Sicherheitsgründen im allgemeinen eine Potentialtrennung zwischen Eingangs- und Ausgangsseite gefordert ist. Da besonders für Notbeleuchtungen kleinere Leistungen im Bereich von typisch 5 ... 20W ausreichend sind, werden nach dem derzeitigen Stand der Technik als Konverter oft Sperrwandler eingesetzt. Diese lassen sich nämlich mit sehr wenigen Bauteilen realisieren und sind deshalb sehr kostengünstig herstellbar. Neben geringen Herstellungskosten ist andererseits aber auch ein möglichst hoher Wirkungsgrad des Konverters wichtig, da dieser direkt die Effizienz der gesamten Beleuchtungseinrichtung bestimmt und geringe Verluste die Kühlung des Gerätes erleichtern bzw. dessen Einbaubedingungen verbessern.

Beispielsweise ist aus der WO 2002/096162A1 eine LED-Stromversorgung mit einem Sperrwandler bekannt geworden, bei welcher der Strom durch die LEDs mit einem Referenzwert verglichen und das Ergebnis über einen Optokoppler einer handelstiblichen Leistungsfaktor-Korrektureinheit zugeführt wird. Diese steuert den Sperrwandler im Sinne eines konstanten Ausgangsstroms. Bei dieser Stromversorgung benötigt der Sperrwandler einen Transformator mit drei getrennten Wicklungen, wovon zwei eine Mittelanzapfung besitzen. Ein solcher Transformator ist jedoch für viele Anwendungen zu teuer.

In der US 2004/0075349 ist eine Stromversorgung beschrieben, deren Last eine KFZ-Beleuchtung mit Leuchtdioden ist. Die Primärseite eines Transformators wird hier über einen FET an eine Eingangsgleichspannung gelegt, wobei das Gate des FET von einer Spannung gesteuert, die von einer Ansteuerschaltung geliefert wird und deren Tastverhältnis in bekannter Weise über eine Sägezahnspannung beeinflusst wird. Die Frequenz des Sägezahngenerators wird wiederum von dem Ausgangssignal eines Detektors beeinflusst, welcher sekundärseitig die Versorgungsspannung oder den Versorgungsstrom der Last misst und der die Ladung eines frequenzbestimmenden Kondensators des Sägezahngenerators übernimmt. Es handelt sich im Wesentlichen um die Verwendung eines herkömmlichen Schaltnetzteils für eine Leuchtdiodenlast.

Eine Aufgabe der Erfindung liegt daher in der Schaffung einer LED-Stromversorgung mit minimalem Bauteilaufwand bei gleichzeitiger Maximierung des Wirkungsgrades.

Diese Aufgabe wird mit einer LED-Stromversorgung der eingangs angegebenen Art gelöst, bei welcher erfindungsgemäß der Taktoszillator als rückgekoppelter Schmitt-Trigger ausgebildet ist, die Drain-Source-Spannung des Leistungstransistors über ein Spannungsteiler-Netzwerk dem Eingang eines Komparators zugeführt ist und der Ausgang des Komparators über ein Koppelnetzwerk an den Rückkopplungspunkt des Taktoszillators geführt ist, das Ausgangssignal eines Regelverstärkers zu einem dem Schalterstrom proportionalen Signal addiert und eine diesem Summensignal entsprechender Spannungswert gleichfalls dem Rückkopplungspunkt des Taktoszillators zugeführt ist.

Dank dieser Lösung erfolgt das Einschalten im Spannungsminimum zwar nur in angenäherter Form, jedoch sehr effektiv und praktisch ohne nennenswerte Zusatzkosten.

Bei einer Weiterbildung der Erfindung ist im Sinne einer kostengünstigen Lösung vorgesehen, dass der Komparator als Schmitt-Trigger ausgebildet ist.

Vorteilhaft, da kostengünstig ist es, wenn das Koppelnetzwerk ein Parallel-RC-Glied ist.

Im Sinne einer oft gewünschten Potentialtrennung ist es empfehlenswert, dass der Ausgang des Regelverstärkers über einen Optokoppler der Ansteuerschaltung zugeführt ist. In diesem Fall zeichnet sich eine günstige Weiterbildung der Erfindung dadurch aus, dass der Ausgang des Regelverstärkers an den Eingang eines Optotransistors des Optokopplers gelegt ist, wobei der Basis des Optotransistors ein von dem Schalterstrom abgeleitetes Signal zugeführt und die Kollektor-Emitter-Strecke des Optotransistors in Serie mit einem Widerstand zwischen dem Rückkopplungspunkt des Taktoszillators und Masse gelegen ist. Alternativ ist es möglich, dass ein Steuertransistor vorgesehen ist, dessen Kollektor-Emitter-Strecke zwischen dem Rückkopplungspunkt des Taktoszillators und Masse gelegen ist, wobei die Basis des Steuertransistors einerseits über einen Widerstand und die Kollektor-Emitter-Strecke eines Optotransistors des Optokopplers mit dem Eingang des gesteuerten Schalters verbunden ist und andererseits der Basis des Steuertransistors ein von dem Schalterstrom abgeleitetes Signal zugeführt ist, da hierdurch ein kostengünstigerer Optokoppler eingesetzt werden kann, wobei die Kosten des zusätzlichen Steuertransistors kaum ins Gewicht fallen.

Um die Schalthysterese besser definieren zu können, kann vorgesehen sein, dass zwischen den Rückkopplungspunkt und dem tatsächlichen Eingang des Schmitt-Trigger-Gatters des Taktoszillators zwei antiparallele Dioden sowie von dem Gatter-Eingang nach Masse ein zusätzlicher Kondensator geschaltet sind.

Im Sinne einer erheblichen Verringerung elektromagnetischer Störungen ist es ratsam, wenn ein aus einem rückgekoppelten Schmitt-Trigger bestehender RC-Oszillator mit bezüglich der Taktfrequenz niederer Frequenz vorgesehen ist, dessen Ausgangssignal dem Rückkopplungspunkt des Taktoszillators zu dessen Frequenzmodulation zugeführt ist.

Zur Sicherung gegen zu hohe Eingangsspannungen ist es empfehlenswert, wenn der Eingang eines weiteren Schmitt-Trigger-Gatters über einen Spannungsteiler an die Eingangsgleichspannung gelegt ist und der Ausgang des Gatters über eine Diode mit dem Rückkoppelpunkt des Taktoszillators verbunden ist.

Schaltverluste, insbesondere bei hohen Eingangsspannungen können verringert werden, wenn ein Burst-Mode-Oszillator, bestehend aus einem über ein RC-Netzwerk rückgekoppelten und parallel zu dem Rückkopplungs-Widerstand die Serienschaltung eines Widerstandes und einer Diode aufweisenden Schmitt-Trigger-Gatter vorgesehen ist, welcher über eine Diode an den Rückkopplungspunkt des Taktoszillators angekoppelt ist und diesen periodisch für ein bestimmtes Zeitintervall freigibt.

Eine äußerst wirksame Sicherung gegen Netzüberspannung ergibt sich, falls zwischen die gemeinsame Masse und den sekundären Massepol eines Netzgleichrichters ein Serientransistor geschaltet ist, dessen Gate über einen Vorwiderstand durch die Hilfsspannung aktiviert ist, wobei zwischen der Eingangsgleichspannung und der Basis des Hilfstransistors die Serienschaltung einer Zenerdiode und eines Vorwiderstandes liegt, sodass zum Sperren des Serientransistors seine Gatespannung mit Hilfe eines Hilfstransistors im wesentlichen kurzgeschlossen wird, sobald die Eingangsgleichspannung einen durch die Zenerdiode definierten Wert übersteigt.

Falls die Basis des Hilfstransistors über die Serienschaltung einer Zenerdiode und eines Widerstandes an die Hilfsspannung gelegt ist, sodass der Einschaltstrom des Serientransistors begrenzt wird, kann ein sanftes Hochlaufen erreicht werden, was insbesondere bei Notbeleuchtungen wünschenswert ist. In diesem Fall ist es vorteilhaft, wenn zum Erfassen des Stroms durch den Serientransistor ein Messwiderstand vorgesehen ist und die an diesem liegende Messspannung über einen Längswiderstand und einen Querkondensator an die Basis des Hilfstransistors geführt ist.

Eine Stromversorgung nach der Erfindung kann trotz vieler Funktionalitäten sehr kostengünstig hergestellt werden, wenn sämtliche Schmitt-Trigger als Gatter eines einzigen CMOS-Bausteins realisiert sind.

Die Erfindung ist im Folgenden unter Bezugnahme auf die Zeichnungen an Hand beispielsweiser Ausführungsformen näher erläutert, die in der Zeichnung veranschaulicht sind. In dieser zeigen
Fig. 1a den prinzipiellen Aufbau eines Sperrwandlers, dessen Schalter unter Verwendung von Schmitt-Trigger Gattern, z. B. auf CMOS-Basis angesteuert wird,
Fig. 1b zugehörige Spannungs- bzw. Stromverläufe in einem Diagramm,
Fig. 2a eine Schaltung nach der Erfindung mit Regelung des Sekundärstroms und Definition der Hysteresebreite durch zusätzliche Dioden,
Fig. 2b zugehörige Spannungs- bzw. Stromverläufe in einem Diagramm,
Fig. 3 eine erweiterte Schaltung nach der Erfindung mit einer Sicherung gegen Überspannungen am Eingang und einem Burst-Mode-Oszillator,
Fig. 4 einen Ausschnitt aus der Schaltung nach Fig. 3, betreffend eine alternative Regelung unter Verwendung eines einfachen Optokopplers und
Fig. 5 eine Variante einer erfindungsgemäßen Schaltung mit einer besonders wirksamen Sicherung gegen Überspannungen und Überströme.

Wie in Fig. 1a gezeigt, besteht ein einfacher Sperrwandler 1 zur Speisung von Leuchtdioden 2 aus einer Eingangsspannung U_{E} aus einem Übertrager 6 mit einer Primärwicklung 4 und einer mit dieser magnetisch gekoppelten Sekundärwicklung 5. Die Primärwicklung 4 kann durch Einschalten eines als MOS-FET-Leistungstransistor ausgebildeten gesteuerten Schalters 7 an die Eingangsgleichspannung U_{E} gelegt werden, wobei ein sekundärseitiger Diodengleichrichter, hier eine Gleichrichterdiode 8 sperrt. Entsprechend u = L di/dt und Wₘ = L i²/2 wird dabei magnetische Energie Wₘ im Übertrager 6 eingespeichert. Diese Energie fließt nach Abschalten des gesteuerten Schalters 7 aus der Sekundärwicklung 5 über die dann leitende Gleichrichterdiode D_{B} in einen Ladekondensator C₉ an dessen Ausgang die zu speisenden LEDs 2 als Last angeschlossen sind. Pro Schaltzyklus wird somit die Energie Wₘ an die Ausgangsseite übertragen. Zur Aufrechterhaltung eines permanenten Leistungsflusses muss deshalb der gesteuerte Schalter 7 über eine Ansteuerschaltung 3 periodisch angesteuert werden. Dies kann etwa so erfolgen, dass der Steueranschluss 11 des Schalters 7 mit dem Ausgang einer Treiberstufe 12 verbunden ist, deren Eingang von einem Taktoszillator 13 angesteuert wird, der als mittels eines RC-Gliedes R₁₃, C₁₃ rückgekoppelter Schmitt-Trigger zur Erzeugung eines Signals mit der Taktfrequenz fo realisiert ist. Bei geeignetes Wahl von Frequenz und Tastverhältnis ergeben sich, wie in Fig. 1b gezeigt, letztlich dreieckförmige Stromverläufe i_{T} und i_{D} im Leistungstransistor bzw. Schalter 7 und der Diode D₈ (diskontinuierlicher Betrieb). Mit U₁₁ bzw. U_{T} sind die Spannungen am Steueranschluss des Schalters 7 bzw. dessen Längsspannung bezeichnet.

Die Eigenbedarfs-Stromversorgung der Ansteuerschaltung 3 kann sehr einfach aber dennoch effizient über einen Vorwiderstand R₁₅ und einer Zener-Diode D₁₆ sowie einen Glättungskondensator C₁₅ erfolgen, welche eine Hilfsspannung V_{CC} erzeugen.

In der in Fig. 1a gezeigten einfachsten Grundform erfolgt die Speisung der LEDs ungeregelt. Der sich einstellende Strom durch die LEDs ist hier relativ ungenau und durch die Schaltungsparameter und Bauteilkennwerte bestimmt.

Die in Fig. 2a gezeigte Schaltung weist im Sinne einer signifikanten Verbesserung einen Regelkreis auf. Der tatsächliche Strom i_{LED} wird dabei von einem Stromsensor 17 (z. B. ein Strommess-Widerstand) erfasst und einem Regelverstärker 18 zugeführt, an dessen Referenzeingang der Sollwert **i_{LED,ref}** für den LED-Strom anliegt. Mit dem Ausgangssignal des Regelverstärkers 18 wird ein Optokoppler 19 mit einem Optotransistor T₁₉ angesteuert, dessen Kollektoranschluss mit dem Rückkopplungspunkt A des Taktoszillators 13 verbunden ist. Der Optokoppler 19 wirkt als Stromquelle, welche vom Rückkopplungspunkt A Ströme variabler Größe abziehen und so Frequenz und Tastverhältnis des Taktoszillators 13 beeinflussen kann. Zur Einstellung der Verstärkung bzw. zur Festlegung des Arbeitspunktes ist der Emiteranschluss des Optotransistors T₁₉ über einen Widerstand R₁₉ mit der Schaltungs-Masse verbunden. Als weiterer Steuerungs-Pfad ist der Basisanschluss des Optotransistors T₁₉ über einen Widerstand R₂₂ mit dem Steueranschluss 11 des Transistors 7 verbunden, wie auch über einen Widerstand R₂₃ mit dem Source-Anschluss des Leistungstransistors 7, welcher über einen Strommess-Widerstand R₂₄ mit der Schaltungs-Masse verbunden ist. Durch die beschriebene Anordnung wird zusätzlich zur sekundärseitigen Laststromregelung (bei welcher letztlich das Tastverhältnis des Taktoszillators 13 so modifiziert wird, bis sich der geforderte LED-Strom einstellt) auch eine Strombegrenzung für den Leistungstransistor 7 erreicht. Zwischen Basisanschluss des Optotransistors 19 und der Schaltungs-Masse ist noch ein Kondensator C₂₅ geschaltet, welcher in Verbindung mit den Widerständen R₂₃ bzw. R₂₄ als Tiefpass- bzw. Mittelwert-Filter wirkt.

Eine Schaltung z. B. nach Fig. 1a hat den Nachteil von relativ hohen Einschaltverlusten, welche im Leistungstransistor bzw. Schalter 7 entstehen und die den Wirkungsgrad der gesamten Stromversorgung beeinträchtigen. Ursache dafür ist, dass die Streuinduktivität des Übertragers 6 zusammen mit seinen Wicklungskapazitäten sowie besonders der Ausgangskapazität C*_{DS}* des Leistungstransistors 7 einen parasitären Schwingkreis bildet. Nach Abschalten der Diode 8 kommt es zu ausgeprägten freien Schwingungen der Transistorspannung *u_{T}* (siehe Fig. 1b). Beim Zeitpunkt des nächsten Einschaltens des Transistors 7 kann dessen effektive Ausgangskapazität C*_{DS}* deshalb einen relativ hohen Spannungswert aufweisen. Beim Einschalten geht nun die mit dieser Spannung gemäß Wc = C*_{DS}* (*u_{T}*)²/2 verbundene, im Transistor 7 gespeicherte Energie verloren (d. h. sie wird in Wärme umgesetzt, es entstehen Schaltverluste). Es sei angemerkt, dass moderne Leistungs-MOSFETs nur mehr einen sehr geringen On-Widerstand im Leitzustand aufweisen, die Leitverluste im Verhältnis zu den vorstehend beschriebenen Schaltverlusten bei Konvertern kleiner Leistung deshalb nahezu vernachlässigbar sind.

Die Schaltverluste lassen sich (auch mit modernsten Halbleiterbauteilen) nur dadurch substantiell reduzieren, dass der Leistungstransistor 7 stets in einem Spannungsminimum der parasitären Schwingung eingeschaltet wird ("minimum-voltage switching"). Somit wird der parasitäre Schwingkreis als "Entlastungsnetzwerk" benutzt, der Sperrwandler arbeitet in einem quasi-resonanten Modus. Dieses Grundprinzip ist aus der einschlägigen Leistungselektronik-Literatur zwar seit langer Zeit bekannt, erfordert aber eine relativ aufwendige Auswerte-Schaltung zur Bestimmung des spannungsminimums. Zur Erleichterung der Anwendbarkeit dieses Prinzips wurden daher spezielle Sperrwandler-Steuerbausteine mit integrierter Miniunum-Detektion entwickelt. Diese Steuerbausteine sind allerdings eher teuer und benötigen wegen der komplexeren Signalverarbeitung auch einen relativ hohen Versorgungsstrom, so dass die beschriebene einfache Eigenbedarfs-Versorgung mittels Vorwiderstand und Zener-Diode nicht mehr anwendbar ist. Alternativ ließe sich das Spannungsminimum auch einfacher mittels einer zusätzlichen Wicklung am Übertrager 6 bestimmen, jedoch bedeutet dies (insbesondere für Sperrwandler kleiner Leistung) einen beträchtlichen Zusatzaufwand.

Die erfindungsgemäße Schaltung erzielt das beschriebene Einschalten im Spannungsminimum zwar nur in angenäherter Form, trotzdem aber sehr effektiv und praktisch ohne nennenswerte Zusatzkosten. Gemäß Fig. 2b wird zu diesem Zweck ein weiteres Schmitt-Trigger-Gatter 14.3 eines CMOS-Bausteins 14 als Komparator 26 verwendet, dessen Eingangsspannung über einen hier aus zwei Widerständen R_{D}, Rₘ bestehenden Spannungsteiler 27 aus der Drain-Source-Spannung u_{T} des Leistungstransistors 7 abgeleitet wird. Der Spannungsteiler 27 wird in Verbindung mit der technologisch vorgegebenen Schaltschwelle des Komparators 26 so dimensioniert, dass die Schaltschwelle Us (siehe Fig. 2a) der gesamten Anordnung knapp über dem Spannungsminimum der parasitären Schwingung liegt. Der Ausgang des Komparators 26 koppelt nachfolgend über ein Parallel-RC-Glied 28 - Widerstand R₂₈ und Kondensator C₂₈ - an den Rückkopplungspunkt A des Taktoszillators 13 an. Über das RC-Glied 28 erfolgt nun eine "Synchronisation" des Taktoszillators 13, so dass dieser immer dann erneut startet (d. h. den Leistungstransistor 7 wieder einschaltet), wenn u_{T} das Spannungsminimums erreicht, wie in Fig.2a gezeigt. Der Komparator 26 detektiert bei der erfindungsgemäßen Schaltung zwar nicht den exakten Punkt des Spannungsminimums von *u_{T}*, wohl aber wird dieser Punkt näherungsweise erfasst. Da die in der Ausgangskapazität C_{DS} des Transistors 7 gespeicherte Verlustenergie aber quadratisch von *u_{T}* abhängig ist, wird selbst bei nur näherungsweiser Detektion unter Anwendung eines einzigen, Zusatzgatters eine deutliche Verringerung der Einschaltverluste erzielt. Das Zusatzgatter ist vorteilhafterweises eines von z. B. sechs, in einem einzigen Baustein 14 integrierten Gatter/Invertern, auf einem Baustein vorhanden, welche als integrierte CMOS-Schaltungen zu extrem geringen Kosten im Handel verfügbar sind, wobei sich durch die CMOS-Technologie ein äußerst geringer Eigenstromverbrauch ergibt.

Durch das unmittelbare Wieder-Einschalten des Leistungstransistors 7 ohne nennenswerte Pause kann die Regelung des LED-Stromes nicht direkt über das Tastverhältnis sondern nur über eine Variation der Amplitude des Transistorstroms *i_{T}* erreicht werden. In der Wirkung wird nämlich das Ausgangssignal des Regelverstärkers 18 mit einem vom Transistorstrom abgeleiteten Signal (gebildet durch die Bauelemente R₂₂, R₂₃, R₂₄, C₂₅) funktionell im Optokoppler 19 addiert und letztlich der Taktoszillator 13 über den Optokoppler-Ausgangstransistor so justiert, dass im stationären Betrieb der gewünschte Strom durch die LEDs fließt, aber auch das angestrebte Schalten des Leistungstransistors 7 im Spannungsminimum garantiert ist (Fig.2b).

Der Taktoszillator 13 besteht gemäß Fig. 1a in seiner einfachsten Form aus einem invertierenden Schmitt-Trigger-Gatter, welches über ein RC-Glied rückgekoppelt ist. Die SchwingFrequenz wird durch die Hysteresebreite des Schmitt-Tiggerbausteins bestimmt. Da die Hysteresebreite stark Hersteller- bzw. Baureihen-abhängig ist, ist die Schwingfrequenz nicht genau definiert, was die Auslegung des gesamten Konverters erschwert. Dieser nachteilige Effekt kann durch die in Fig. 2b gezeigte Schaltungserweiterung signifikant verbessert werden. Dabei werden zwischen dem Rückkopplungspunkt A und dem tatsächlichen Eingang des Gatters zwei antiparallel geschaltete Dioden D₁, D₂ sowie vom Gatter-Eingang nach Masse ein zusätzlicher Kondensator C_{b} geschaltet. Durch diese Schaltungserweiterung wird die Hysteresebreite nun wesentlich durch die definierte Schwellspannung der Dioden D₁, D₂ bestimmt und nicht mehr dominant durch die (ungenaue geringere) Hysterese des Gatters selbst.

Ein zusätzlicher Vorteil ergibt sich dadurch, dass eine Dimensionierung möglich ist, bei welcher als Folge der Temperaturabhängigkeit der Diodenspannungen die Schwingfrequenz des Taktoszillators mit steigender Temperatur zunimmt, was der mit steigender Temperatur sinkenden Stromschwelle der Strombegrenzung entgegenwirkt und so für eine näherungsweise konstante Maximalleistung gesorgt ist.

Nun auf Fig. 3 kommend sei erläutert, dass sich eine weitere Verbesserung der Systemeigenschahen (wiederum ohne praktische Zusatzkosten) erzielen lässt, wenn die Schaltung um einen zusätzlichen RC-Oszillator 29 ergänzt wird, welcher wiederum unter Verwendung eines (ohnehin bereits vorhandenen) Schmitt-Trigger-Gatters des CMOS-Bausteines 14 realisiert wird. Das Rückkopplungsnetzwerk des RC-Oszillators 29, nämlich ein Widerstand R₂₉ und ein Kondensator C₂₉, wird so dimensioniert, dass sich eine Schwingfrequenz f₁ einstellt, welche im Vergleich zur Arbeitsfrequenz fo des Taktoszillators 13 gering ist (z. B. 1 kHz im Vergleich zu 100 kHz). Der RC-Oszillator 29 wird nun, beispielsweise über einen Koppelwiderstand R₃₀ mit dem Rückführungspunkt A des Taktoszillators 13 verbunden, wodurch es zu einer Art Frequenzmodulation (Jitter) des Taktoszillators 13 mit der Arbeitsfrequenz des RC-Oszillators 29 als Modulationsfrequenz kommt. Durch den damit gegebenen "Spread-Spectrum"-Mode des Sperrwandlers wird die leitungs- bzw. strahlungsgebundene elektromagnetische Verträglichkeit (EMV) deutlich verbessert und so die Ausfilterung von Störspannungskomponenten an Eingang und Ausgang des Konverters erleichtert.

Durch die Verwendung eines weiteren Schmitt-Trigger-Gatters 14.5, dessen Eingang über einen Spannungsteiler Rp + Rq an die Versorgungsspannung U_{E} gelegt ist und dessen Ausgang über eine Diode D₃ mit dem Rückkoppelpunkt A des Taktoszillators 13 verbunden ist, kann erreicht werden, dass der Taktoszillator 13 und als Folge die gesamte Stromversorgung bei höheren Spannungen abgeschaltet wird. Durch Wahl der Abschaltschwelle (über Dimensionierung des Spannungsteilers) kann erreicht werden, dass die Stromversorgung bei Überspannungen nicht arbeitet, sodass ein Überspannungsschutz für den Leistungstransistor 7 gegeben ist. Alternativ ist dadurch aber auch ein Betrieb möglich, bei dem - starke Welligkeit der Versorgungsspannung U_{E} vorausgesetzt, z. B. infolge geringer Kapazität des Zwischenkreiskondensators Cz - die Stromversorgung überhaupt nur in einem Teilbereich der Netzspannungsperiode taktet ("quasi-Burst-Mode"), wodurch die Schaltverluste weiter minimiert werden können.

Der vorstehend erläuterte Burst-Mode kann aber auch explizit erzwungen werden, wenn mit einem weiteren Schmitt-Trigger-Gatter 14.6 mit entsprechendem Rückkopplungsnetzwerk, nämlich einem RC-Netzwerk Rᵣ und Cₑ mit einem zusätzlichem Widerstands-Dioden-Pfad eines Widerstandes R_{d} in Serie mit einer Diode Dᵣ parallel zu Rᵣ ein eigener Burst-Mode-Oszillator realisiert wird, welcher ebenfalls über eine Diode Dₖ an den Rückkopplungspunkt A des Taktoszillators 13 angekoppelt ist und diesen periodisch, aber stets nur für ein kurzes Zeitintervall freigibt.

Fig. 4 zeigt das relevante Detail einer Ausführungsvariante der Schaltung nach Fig. 3. Bei dieser Variante ist die Funktion der Stromsenke am Rückkopplungspunkt A des Taktoszillators 13, die in den Fig. 2a und 3 durch den Optokoppler 19 realisiert ist, durch einen zusätzlichen Steuertransistor T_{f} ausgeführt. Hier ist der Emitter des Optotransistors über einen Widerstand R4 zu der Basis des Steuertransistors T_{f} geführt und von der dieser Basis führt ein Kondensator C4 gegen Masse. Außerdem liegt die Basis an dem Strommess-Widerstand R₂₄. Der zur Potentialtrennung notwendige Optokoppler 19 dient nur mehr zur Ansteuerung des Steuertransistor T_{f}. Der Vorteil dieser Variante ist, dass der Optokoppler 19 nun keinen ausgeführten Basis-Anschluß des Optotransistors mehr benötigt, somit ein low-cost-Typ eingesetzt werden kann.

Fig. 5 zeigt einen zusätzlichen Überspannungsschutz der LED-Stromversorgung. Bei direkt an das öffentliche Energieversorgungsnetz angeschlossenen elektronischen Betriebsmitteln besteht eine erhöhte Gefahr der Beschädigung/Zerstörung durch Netzüberspannungen. Kurzzeitige transiente Überspannungen, oft durch sogenannte Surge-Prüfimpulse simuliert, lassen sich üblicherweise durch Einsatz von parallel wirkenden Spannungsbegrenzungsnetzwerken basierend auf Zener-Dioden und/oder VDR-Widerständen gut beherrschen lassen. Für länger einwirkende Überspannungen, wie diese beispielsweise in dreiphasigen Systemen durch einen Bruch des Neutralleiters verursacht werden können, muss vor allem der Zwischenkreiskondensator gegen Überspannung geschützt werden. Eine derartige Störung kann das Gerät nur dann schadlos überstehen, wenn es durch eine in Serie liegende elektronische Abschaltvorrichtung im Überspannungsfall vom Netz getrennt wird. Die erfindungsgemäße, in Fig. 3 als Gesamtheit mit dem Bezugszeichen 1 bezeichnete LED-Stromversorgung ist in Fig. 5 nur durch ein Kästchen angedeutet und hier durch einen Serientransistor T_{g} erweitert, der zwischen die gemeinsame Masse GND und den sekundären Massepol eines Netzgleichrichters Glr geschaltet ist, und welcher im Normalbetrieb voll durchgeschaltet ist, weil sein Gate über einen Vorwiderstand Rₕ durch die Hilfsspannung (interne Versorgungsspannung) Vcc der Stromversorgung 1 aktiviert ist. Der Steueranschluss des Transistors T_{g} kann nun allerdings durch einen Hilfstransistor Tᵢ deaktiviert werden, welcher bei Ansteuerung seiner Basis die Gatespannung des Transistors T_{g} kurzschließt. Dies geschieht dann, wenn die Versorgungsspannung U_{E} der LED-Stromversorgung 1 einen durch eine Zener-Diode Dⱼ definierten Grenzwert (typisch z. B. 440 V) überschreitet, welche von der Betriebsspannung U_{E} über einen Vorwiderstand Rₖ an den Basisanschluss des Hilfstransistors Tᵢ geschaltet ist.

Durch eine weitere Serienschaltung einer Zenerdiode D1 und eines Widerstandes R1, welche von dem Basisanschluss des Hilfstransistors Tᵢ zur Hilfsspannung Vcc der LED-Stromversorgung geschaltet ist, kann erreicht werden, dass beim Hochlauf der Schaltung der Transistor T_{g} erst dann durchschaltet, wenn die an ihm anliegende Spannung einen definierten Wert (typisch z. B. 39 V) unterschreitet. Dadurch ergibt sich ein strombegrenzter Sanftanlauf, welcher den Einschaltstrom auf einen sehr niederen Wert reduziert, was besonders bei Notleuchten ein wesentlicher Vorteil ist.

Zum Schutz vor Überströmen kann es zweckmäßig sein, wenn der durch den Serientransistor T_{g} fließende Strom mittels eines Messwiderstandes Rₙ erfasst und die Spannung an diesem Widerstand an den Basisanschluss des Hilfstransistors Tᵢ geführt wird, wobei zur Unterdrückung von Störungen ein RC-Filter, bestehend aus einem Längswiderstand Rₒ und einen Querkondensator Cₒ zwischengeschaltet ist. Beim Anlegen der Netzspannung wird der Zwischenkreiskondensator C_{z} über eine Diode D_{y}, den Vorwiderstand Rₕ und den Hilfstransistor T₁ so hoch aufgeladen, bis der Hilfstransistor T₁ über die Zenerdiode D₁ und den Widerstand R₁ freigegeben wird und der Serientransistor Tg den Ladestrom übernimmt. Erst wenn die Differenz der gleichgerichteten Netzspannung zur Spannung an dem Zwischenkreiskondensator C_{z} unter die Zenerspannung der Diode D₁ sinkt, schaltet der Transistor Tg richtig ein. Eine Zenerdiode D_{z} begrenzt die Gatespannung des Transistors Tg. Mit dieser Schaltungserweiterung wird der Serientransistor T_{g} nicht nur bei Überspannungen sondern auch beim Auftreten von Überströmen abgeschaltet, womit die Robustheit der gesamten Stromversorgung weiter gesteigert werden kann.

## Patentansprüche

1. LED-Stromversorgung, mit einem Sperrwandler (1), der einen Übertrager (6) mit einer Primärwicklung (4) sowie einer Sekundärwicklung (5) aufweist, wobei die Primärwicklung in Serie mit einem als Leistungstransistor ausgebildeten gesteuerten Schalter (7) an einer Eingangsgleichspannung (U_{E}) liegt und der Sekundärwicklung ein Diodengleichrichter (8) sowie ein Ladekondensator (9) nachgeschaltet sind, sowie mit einer Ansteuerschaltung für den gesteuerten Schalter, welche von einer aus der Eingangsgleichspannung abgeleiteten Hilfsspannung (Vcc) versorgt ist und einen Taktoszillator (13) sowie eine Treiberstufe (12) aufweist und dazu eingerichtet ist, den gesteuerten Schalter zumindest annähernd im Spannungsminimum der parasitären Schwingungen der Drain-Source Spannung einzuschalten, und mit einer Regelung des Sekundärstroms (i_{D}) durch eine LED-Anordnung mit mindestens einer LED, wobei das Ausgangssignal (i_{LED}) eines Stromsensors (17) der Sekundärseite sowie ein Referenzsignal (*i_{LED,ref}*) den Eingängen eines Regelverstärkers (18) zugeführt sind, dessen Ausgang der Ansteuerschaltung zugeführt ist,
**dadurch gekennzeichnet, dass**
der Taktoszillator (13) als rückgekoppelter Schmitt-Trigger ausgebildet ist, die Drain-Source-Spannung des Leistungstransistors (7) über einen Spannungsteiler (R_{d}, Rₘ) dem Eingang eines Komparators (26) zugeführt ist und der Ausgang des Komparators (26) über ein Koppelnetzwerk (28) an den Rückkopplungspunkt (A) des Taktoszillators (13) geführt ist, das Ausgangssignal des Regelverstärkers (18) zu einem dem Schalterstrom (i_{T}) proportionalen Signal addiert wird und ein diesem Summensignal entsprechender Spannungswert gleichfalls dem Rückkopplungspunkt des Taktoszillators (13) zugeführt ist.

2. LED-Stromversorgung nach Anspruch 1, **dadurch gekennzeichnet, dass** der Komparator (26) als Schmitt-Trigger (14.3) ausgebildet ist.

3. LED-Stromversorgung nach Anspruch 1 oder 2, **dadurch** gekenntzeichnet, **dass** das Koppelnetzwerk (28) ein Parallel-RC-Glied ist.

4. LED-Stromversorgung nach einem der Ansprüche 1 bis 3, **dadurch gekennzeichnet, dass** der Ausgang des Regelverstärkers (18) über einen Optokoppler (19) der Ansteuerschaltung zugeführt ist

5. LED-Stromversorgung nach Anspruch 4, **dadurch gekennzeichnet, dass** der Ausgang des Regelverstärkers (18) an den Eingang eines Optotransistors des Optokopplers (19) gelegt ist, wobei der Basis des Optotransistors ein von dem Schalterstrom (i_{T}) abgeleitetes Signal zugeführt und die Kollektor-Emitter-Strecke des Optotransistors in Serie mit einem Widerstand (R₁₉) zwischen dem Rückkopplungspunkt (A) des Taktoszillators (13) und Masse gelegen ist.

6. LED-Stromversorgung nach Anspruch 4, **dadurch gekennzeichnet, dass** ein Steuertransistor (T_{f}) vorgesehen ist, dessen Kollektor-Emitter-Strecke zwischen dem Rückkopplungspunkt (A) des Taktoszillators (13) und Masse gelegen ist, wobei die Basis des Steuertransistors einerseits über einen Widerstand (R₄) und die Kollektor-Emitter-Strecke eines Optotransistors des Optokopplers (19) mit dem Eingang des gesteuerten Schalters (7) verbunden ist und andererseits der Basis des Steuertransistors ein von dem Schalterstrom (i_{T}) abgeleitetes Signal zugeführt ist.

7. LED-Stromversorgung nach einem der Ansprüche1 bis 6, **dadurch gekennzeichnet, dass** zwischen den Rückkopplungspunkt (A) und dem tatsächlichen Eingang des Schmitt-Trigger-Gatters (14.2) des Taktoszillators (13) zwei antiparallele Dioden (D₁, D₂) sowie von dem Gatter-Eingang nach Masse ein zusätzlicher Kondensator (C_{b}) geschaltet sind.

8. LED-Stromversorgung nach einem der Ansprüche1 bis 7, **dadurch gekennzeichnet, dass** ein aus einem rückgekoppelten Schmitt-Trigger bestehender RC-Oszillator (29) mit bezüglich der Taktfrequenz (f₀) des Taktgenerators (13) niederer Frequenz (f₁) vorgesehen ist, dessen Ausgangssignal dem Rückkopplungspunkt (A) des Taktoszillators (13) zu dessen Frequenzmodulation zugeführt ist.

9. LED-Stromversorgung nach einem der Ansprüche1 bis 8, **dadurch gekennzeichnet, dass** der Eingang eines weiteren Schmitt-Trigger-Gatters (14.5) über einen Spannungsteiler (Rₚ ,Rₘ) an die Eingangsgleichspannung (U_{E}) gelegt ist und der Ausgang des Gatters über eine Diode (D₃) mit dem Rückkoppelpunkt (A) des Taktoszillators (13) verbunden ist.

10. LED-Stromversorgung nach einem der Ansprüche1 bis 9, **dadurch gekennzeichnet, dass** ein Burst-Mode-Oszillator (e), bestehend aus einem über ein RC-Netzwerk rückgekoppelten und parallel zu dem Rückkopplungs-Widerstand (Rᵣ) die Serienschaltung eines Widerstandes (R_{d}) und einer Diode (Dᵣ) aufweisenden Schmitt-Trigger-Gatter (14.6) vorgesehen ist, welcher über eine Diode (Dₖ) an den Rückkopplungspunkt (A) des Taktoszillators (13) angekoppelt ist und diesen periodisch für ein bestimmtes Zeitintervall freigibt.

11. LED-Stromversorgung nach einem der Ansprüche1 bis 10, **dadurch gekennzeichnet, dass** zwischen die gemeinsame Masse (GND) und den sekundären Massepol eines Netzgleichrichters (Glr) ein Serientransistor (T_{g}) geschaltet ist, dessen Gate über einen Vorwiderstand (Rₕ) durch die Hilfsspannung (V_{OC}) aktiviert ist, wobei zwischen der Eingangsgleichspannung (U_{E}) und der Basis des Hilfstransistors die Serienschaltung einer Zenerdiode (Dⱼ) und eines Vorwiderstandes (Rₖ) liegt, sodass zum Sperren des Serientransistors seine Gatespannung mit Hilfe eines Hilfstransistors (Tᵢ) im wesentlichen kurzgeschlossen wird, sobald die Eingangsgleichspannung (U_{E}) einen durch die Zenerdiode (Dⱼ) definierten Wert übersteigt.

12. LED-Stromversorgung nach Anspruch 11, **dadurch gekennzeichnet, dass** die Basis des Hilfstransistors (Tᵢ) über die Serienschaltung einer Zenerdiode (D₁) und eines Widerstandes (R₁) an die Hilfsspannung (Vcc) gelegt ist, sodass der Einschaltstrom des Serientransistors (T_{g}) begrenzt wird.

13. LED-Stromversorgung nach Anspruch 12, **dadurch gekennzeichnet, dass** zum Erfassen des Stroms durch den Serientransistor (T_{g}) ein Messwiderstand (Rₙ) vorgesehen ist und die an diesem liegende Messspannung über einen Längswiderstand (Rₒ) und einen Querkondensator (Cₒ) an die Basis des Hilfstransistors (Tᵢ) geführt ist.

14. LED-Stromversorgung nach einem der Ansprüche1 bis 13, **dadurch gekennzeichnet, dass** sämtliche Schmitt-Trigger (14.1....14.6) als Gatter eines einzigen CMOS-Bausteins (14) realisiert sind.

## Claims

1. An LED power supply, comprising a flyback converter (1), which comprises a transformer (6) having a primary winding (4) and a secondary winding (5), wherein the primary winding is connected in series with a controlled switch (7) that is designed as a power transistor on an input DC voltage (U_{E}), and a diode rectifier (8) and a charging capacitor (9) are connected downstream of the secondary winding, and further comprising a trigger circuit for the controlled switch, the circuit being supplied with an auxiliary voltage (Vcc) that is derived from the input DC voltage and comprising a clock oscillator (13) and a driver stage (12) and being equipped to activate the controlled switch at least approximately in the voltage minimum of the parasitic oscillations of the drain-source voltage, and comprising a control of the secondary current (i_{D}) by an LED array comprising at least one LED, wherein the output signal (i_{LED}) of a current sensor (17) of the secondary side and a reference signal *(i_{LED,ref})* are supplied to the inputs of a control amplifier (18), the output of which is supplied to the trigger circuit,
**characterized in that**
the clock oscillator (13) is designed as a Schmitt trigger with feedback, the drain-source voltage of the power transistor (7) is supplied via a voltage divider (R_{d}, Rₘ) to the input of a comparator (26), and the output of the comparator (26) is conducted via a coupling network (28) to the feedback point (A) of the clock oscillator (13), the output signal of the control amplifier (18) is added to a signal that is proportional to the switch current (i_{T}), and a voltage value corresponding to this sum signal is likewise supplied to the feedback point of the clock oscillator (13).

2. The LED power supply according to claim 1, **characterized in that** the comparator (26) is designed as a Schmitt trigger (14.3).

3. The LED power supply according to claim 1 or 2, **characterized in that** the coupling network (28) is a parallel RC circuit.

4. An LED power supply according to any one of claims 1 to 3, **characterized in that** the output of the control amplifier (18) is supplied via an optocoupler (19) to the trigger circuit.

5. The LED power supply according to claim 4, **characterized in that** the output of the control amplifier (18) is connected to the input of an opto-transistor of the optocoupler (19), wherein the base of the opto-transistor is supplied a signal that is derived from the switch current (i_{T}), and the collector-emitter path of the opto-transistor is located in series with a resistor (R₁₉) between the feedback point (A) of the clock oscillator (13) and ground.

6. The LED power supply according to claim 4, **characterized in that** a control transistor (T₁) is provided, the collector-emitter path of which is located between the feedback point (A) of the clock oscillator (13) and ground, wherein the base of the control transistor is connected at one side via a resistor (R₄) and the collector-emitter path of an opto-transistor of the optocoupler (19) to the input of the controlled switch (7), and at the other side a signal that is derived from the switch current (i_{T}) is supplied to the base of the control transistor.

7. An LED power supply according to any one of claims 1 to 6, **characterized in that** two anti-parallel diodes (D₁, D₂) as well as, from the gate input to ground, an additional capacitor (C_{b}) are connected between the feedback point (A) and the actual input of the Schmitt trigger gate (14.2) of the clock oscillator (13).

8. An LED power supply according to any one of claims 1 to 7, **characterized in that** an RC oscillator (29) consisting of a Schmitt trigger with feedback and having a frequency (f₁) that is lower with respect to the clock frequency (f₀) of the clock generator (13) is provided, the output signal of the RC oscillator being supplied to the feedback point (A) of the clock oscillator (13) for the frequency modulation thereof.

9. An LED power supply according to any one of claims 1 to 8, **characterized in that** the input of an additional Schmitt trigger gate (14.5) is connected via a voltage diver (Rₚ, Rₘ) to the input DC voltage (U_{E}), and the output of the gate is connected via a diode (D₃) to the feedback point (A) of the clock oscillator (13).

10. An LED power supply according to any one of claims 1 to 9, **characterized in that** a burst mode oscillator (e), consisting of a Schmitt trigger gate (14.6), which is fed back via an RC network and, parallel to the feedback resistor (Rᵣ), comprises the series connection of a resistor (R_{d}) and a diode (Dᵣ), is provided, which is coupled via a diode (Dₖ) to the feedback point (A) of the clock oscillator (13) and periodically releases the same for a particular time interval.

11. An LED power supply according to any one of claims 1 to 10, **characterized in that** a series transistor (T_{g}) is connected between common ground (GND) and the secondary ground pole of a power rectifier (Glr), the gate of the series transistor being activated via a series resistor (Rₕ) by the auxiliary voltage (Vcc), wherein the series connection of a Zener diode (Dₗ) and a series resistor (Rₖ) is located between the input DC voltage (U_{E}) and the base of the auxiliary transistor, so that the gate voltage of the series transistor is basically short circuited with the aid of an auxiliary transistor (Tₗ) so as to block the series transistor as soon as the input DC voltage (U_{E}) exceeds a value defined by the Zener diode (Dₗ).

12. The LED power supply according to claim 11, **characterized in that** the base of the auxiliary transistor (Tₗ) is connected via the series connection of a Zener diode (Dₗ) and a resistor (Rₗ) to the auxiliary voltage (Vcc), so that the starting current of the series transistor (Tₛ) is limited.

13. The LED power supply according to claim 12, **characterized in that** a measuring resistor (Rₙ) is provided for measuring the current through the series transistor (T_{g}), and the measurement voltage that is present on said resistor is conducted via a series resistor (Rₒ) and a parallel capacitor (Cₒ) to the base of the auxiliary transistor (Tₗ).

14. An LED power supply according to any one of claims 1 to 13, **characterized in that** all Schmitt triggers (14.1...14.6) are implemented as gates of a single CMOS component (14).

## Revendications

1. Circuit d'alimentation pour DEL, pourvu : d'un convertisseur à oscillateur bloqué (1) qui comporte un transformateur (6) avec un enroulement primaire (4) ainsi qu'un enroulement secondaire (5), l'enroulement primaire étant monté en série avec un interrupteur commandé (7), conçu sous forme d'un transistor de puissance, étant raccordé à une tension continue d'entrée (U_{E}) tandis qu'un redresseur à diode (8) ainsi qu'un condensateur de charge (9) sont montés derrière l'enroulement secondaire ; d'un circuit de commande qui est destiné à l'interrupteur commandé, est alimenté par une tension auxiliaire (V_{cc}) dérivée de la tension continue d'entrée et comporte un oscillateur de synchronisation (13) ainsi qu'un étage d'attaque (12), et est conçu pour activer l'interrupteur commandé au moins approximativement dans le minimum de tension des oscillations parasitaires de la tension drain-source ; et d'une régulation du courant secondaire (i_{D}) par un agencement de DEL comportant au moins une DEL, le signal de sortie (i_{LED}) d'un capteur de courant (17) du côté secondaire ainsi qu'un signal de référence (i_{LED}, _{ref}) étant amenés aux entrées d'un amplificateur de régulation (18) dont la sortie est amenée au circuit de commande,
**caractérisé en ce que**
l'oscillateur de synchronisation (13) est conçu sous forme d'une bascule de Schmitt rétrocouplée, la tension drain-source du transistor de puissance (7) est amenée par le biais d'un diviseur de tension (R_{D}, Rₘ) à l'entrée d'un comparateur (26) et la sortie du comparateur (26) est amenée par le biais d'un réseau de couplage (28) au point de rétrocouplage (A) de l'oscillateur de synchronisation (13), le signal de sortie de l'amplificateur de régulation (18) est ajouté à un signal proportionnel au courant de l'interrupteur (i_{T}) et une valeur de tension correspondant à ce signal cumulé est amenée également au point de rétrocouplage de l'oscillateur de synchronisation (13).

2. Circuit d'alimentation pour DEL selon la revendication 1, **caractérisé en ce que** le comparateur (26) est conçu en tant que bascule de Schmitt (14.3).

3. Circuit d'alimentation pour DEL selon la revendication 1 ou 2, **caractérisé en ce que** le réseau de couplage (28) est une combinaison résistance-capacité parallèle.

4. Circuit d'alimentation pour DEL selon l'une des revendications 1 à 3, **caractérisé en ce que** la sortie de l'amplificateur de régulation (18) est amenée au circuit de commande par le biais d'un photocoupleur (19).

5. Circuit d'alimentation pour DEL selon la revendication 4, **caractérisé en ce que** la sortie de l'amplificateur de régulation (18) est appliquée à l'entrée d'un phototransistor du photocoupleur (19), un signal dérivé du courant de l'interrupteur (i_{T}) étant amené à la base du phototransistor et la jonction collecteur-émetteur du phototransistor est placée en série avec une résistance (R₁₉) entre le point de rétrocouplage (A) de l'oscillateur de synchronisation (13) et la masse.

6. Circuit d'alimentation pour DEL selon la revendication 4, **caractérisé en ce qu'**il est prévu un transistor de commande (T_{f}) dont la jonction collecteur-émetteur est placée entre le point de rétrocouplage (A) de l'oscillateur de synchronisation (13) et la masse, d'un côté la base du transistor de commande étant reliée par le biais d'une résistance (R₄) et de la jonction collecteur-émetteur d'un phototransistor du photocoupleur (19) avec l'entrée de l'interrupteur commandé (7) et, d'un autre côté, un signal dérivé du courant de l'interrupteur (i_{T}) étant amené à la base du transistor de commande.

7. Circuit d'alimentation pour DEL selon l'une des revendications 1 à 6, **caractérisé en ce que** deux diodes antiparallèles (D₁, D₂) sont montées entre le point de rétrocouplage (A) et l'entrée effective de la porte bascule de Schmitt (14.2) de l'oscillateur de synchronisation (13) et **en ce qu'**un condensateur (C_{b}) supplémentaire est monté entre l'entrée de ladite porte et la masse.

8. Circuit d'alimentation pour DEL selon l'une des revendications 1 à 7, **caractérisé en ce qu'**il est prévu un oscillateur RC (29) qui est composé d'une bascule de Schmitt rétrocouplée, qui présente une fréquence (f₁) plus basse que la fréquence d'horloge (f₀) du générateur d'horloge (13) et dont le signal de sortie est amené au point de rétrocouplage (A) de l'oscillateur de synchronisation (13) en vue de sa modulation de fréquence.

9. Circuit d'alimentation pour DEL selon l'une des revendications 1 à 8, **caractérisé en ce que** l'entrée d'une autre porte bascule de Schmitt (14.5) est raccordée par le biais d'un diviseur de tension (Rₚ, Rq) à la tension continue d'entrée (U_{E}) et la sortie de ladite porte est reliée par le biais d'une diode (D₃) au point de rétrocouplage (A) de l'oscillateur de synchronisation (13).

10. Circuit d'alimentation pour DEL selon l'une des revendications 1 à 9, **caractérisé en ce qu'**il est prévu un oscillateur en mode rafales (e) qui est composé d'une porte bascule de Schmitt (14.6) comportant le montage série d'une résistance (R_{d}) et d'une diode (Dᵣ), rétrocouplé par le biais d'un réseau RC et parallèle à la résistance de rétrocouplage (Rᵣ), et qui est couplé par le biais d'une diode (Dₖ) au point de rétrocouplage (A) de l'oscillateur de synchronisation (13) et libère périodiquement ce dernier pendant un intervalle de temps déterminé.

11. Circuit d'alimentation pour DEL selon l'une des revendications 1 à 10, **caractérisé en ce que**, entre la masse commune (GND) et le pôle de masse secondaire d'un redresseur secteur (Glᵣ) est monté un transistor série (T_{g}) dont la grille est activée par la tension auxiliaire (V_{cc}) à travers une résistance montée en amont (Rₕ), une diode Zener (Dⱼ) et une résistance (Rₖ) étant montées en série entre la tension continue d'entrée (U_{E}) et la base d'un transistor auxiliaire de sorte que, pour bloquer le transistor série, sa tension de grille est pratiquement court-circuitée avec l'aide du transistor auxiliaire (Tᵢ) dès que la tension continue d'entrée (U_{E}) dépasse une valeur définie par la diode Zener (Dⱼ).

12. Circuit d'alimentation pour DEL selon la revendication 11, **caractérisé en ce que** la base du transistor auxiliaire (Tᵢ) est raccordée à la tension auxiliaire (Vcc) par le montage série d'une diode Zener (D₁) et d'une résistance (R₁) de sorte à limiter le courant d'activation du transistor série (T_{g}).

13. Circuit d'alimentation pour DEL selon la revendication 12, **caractérisé en ce qu'**il est prévu une résistance de mesure (Rₙ) pour la détection du courant traversant le transistor série (T_{g}) et **en ce que** la tension de mesure aux bornes de cette résistance est amenée par le biais d'une résistance en série (Rₒ) et d'un condensateur en parallèle (Cₒ) à la base du transistor auxiliaire (Tᵢ).

14. Circuit d'alimentation pour DEL selon l'une des revendications 1 à 13, **caractérisé en ce que** toutes les bascules de Schmitt (14.1... 14.6) sont réalisées en tant que portes d'un seul composant CMOS (14).
